# EUROPÄISCHE PATENTSCHRIFT

(11) **EP 1 771 367 B1**
(45) Veröffentlichungstag und Bekanntmachung des Hinweises auf die Patenterteilung: **09.02.2011**
(21) Anmeldenummer: 05746621.1
(22) Anmeldetag: 21.04.2005
(51) Int. Cl.: B65H 16/10, B65H 18/00

(54) **WICKELVORRICHTUNG**
WINDING DEVICE
DISPOSITIF DE BOBINAGE

(30) Priorität: 30.07.2004 DE 102004037217
(43) Veröffentlichungstag der Anmeldung: 11.04.2007
(73) Patentinhaber: Phoenix Conveyor Belt Systems GmbH, 07422 Bad Blankenburg (DE)
(72) Erfinder: KÜSEL, Bernd, 21077 Hamburg (DE)
(74) Vertreter: Finger, Karsten
(86) Internationale Anmeldenummer: PCT/DE2005/000730
(87) Internationale Veröffentlichungsnummer: WO 2006/012815

(56) Entgegenhaltungen:
- FR-A- 740 724
- FR-A- 2 726 207
- GB-A- 2 214 496
- US-A- 4 128 213
- US-A- 4 171 106
- US-A- 4 475 696
- PATENT ABSTRACTS OF JAPAN Bd. 018, Nr. 060 (E-1499), 31. Januar 1994 (1994-01-31) & JP 05 276261 A (ELECTRON MAAKETEINGU:KK; others: 02), 22. Oktober 1993 (1993-10-22)
- PATENT ABSTRACTS OF JAPAN Bd. 004, Nr. 161 (M-040), 11. November 1980 (1980-11-11) & JP 55 111342 A (FUJI ELECTRIC CO LTD), 27. August 1980 (1980-08-27)

## Beschreibung

Die Erfindung betrifft eine Wickelvorrichtung zum Auf- und Abwickeln einer bahnförmigen Ware, insbesondere eines Fördergurtes, wobei die Wickelware auf einem Unterbau gelagert ist, der wenigstens zwei Tragrollen aufweist, die in einem Abstand zueinander angeordnet sind, wobei die Tragrollen unter Abstandsänderung verstellbar sind, um sich jedem Wickeldurchmesser anzupassen, wobei der Bewegungsablauf der Tragrollen so erfolgt, dass die Wickelware zudem sicher gelagert ist, wobei ferner die Tragrollen horizontal und vertikal verstellbar sind. Eine derartige Wickelvorrichtung ist aus dem Dokument FR 740 724 A bekannt.

Bahnförmige Waren sind beispielsweise Fördergurte, Dichtungsbahnen, gummierte Stoffe und Drucktücher. Von besonderer Bedeutung sind Fördergurte, die eine Tragseite und Laufseite sowie zumeist einen eingebetteten Festigkeitsträger in Form von Gewebe, Stahlseilen oder Aramidseilen umfassen. Auf die Wickeltechnologie von Fördergurten wird daher im Folgenden näher eingegangen.

Für die Herstellung der Endlosverbindung (EP 1 053 447 B1) eines Fördergurtes vor Ort, auf oder neben der Förderanlage, ist es erforderlich, den als Rundwickel gelieferten Fördergurt abzuwickeln. Dies geschieht bislang mittels eines Wickelbocks, dessen auf beiden Seiten aufliegende Achse durch die Mitte des Fördergurtwickels gesteckt wird. Diesbezüglich gibt es einen umfassenden Stand der Technik, wobei beispielsweise auf die Druckschriften DE 38 37 149 C2 und US 5 735 482 verwiesen wird.

Der Nachteil eines Wickelbocks sind sein hohes Gewicht und seine großen Abmessungen. Da Fördergurtmontagen auf Baustellen, meistens im Ausland, stattfinden, sind Wickeböcke nur unter großem Aufwand zur Verfügung zu stellen.

Zwecks Vermeidung des oben genannten Nachteiles zeichnet sich die neue Wickelvorrichtung gemäß Kennzeichen des Patentanspruches 1 dadurch aus, dass die horizontale Verstellung im Wesentlichen durch die Durchmesseränderung der Wickelware und die vertikale Verstellung indirekt über eine Höhenregulierung erfolgt.

Zweckmäßige Ausgestaltungen dieser Wickelvorrichtung sind in den Patentansprüchen 2-bis 5 genannt.

Die Erfindung wird nun anhand von Ausführungsbeispielen unter Bezugnahme auf schematische Zeichnungen erläutert. Es zeigen:
- Fig. 1: eine Wickelvorrichtung mit Zuführungs- bzw. Abnahmebereich des Fördergurtes;
- Fig. 2: eine vergrößerte Detaildarstellung der Wickelvorrichtung gemäß Fig. 1;
- Fig. 3a: die Seitenansicht einer Stütze;
- Fig. 3b: die Vorderansicht einer Stütze;
- Fig. 4: den Unterbau einer Wickelvorrichtung mit Antriebsmotor für eine Tragrolle.

Fig. 1 zeigt eine Wickelvorrichtung **1** zum Auf- und Abwickeln eines Fördergurtes **2,** wobei die beiden Gurtrichtungen hier durch einen Doppelpfeil gekennzeichnet sind.
Die Wickelware **3** ist auf einem Unterbau **4** gelagert. Der Unterbau weist zwei Tragrollen **5** und **6** auf, die horizontal und vertikal verstellbar sind. Der Bewegungsablauf dieser beiden Tragrollen innerhalb des Unterbaues (Doppelpfeile) wird in Verbindung mit der Fig. 2 noch detaillierter beschrieben.

Ferner ist die Wickelvorrichtung **1** mit seitlichen Stützen **7** versehen, deren Funktionsablauf im Rahmen der Figurenbeschreibungen 2, 3a und 3b ebenfalls noch eingehender dargelegt wird.

Innerhalb des Zuführungs- bzw. Abnahmebereiches **8** wird der Fördergurt auf weiteren Tragrollen **9** sowie einer Umlenktrommel **10** geführt.

Fig. 2 zeigt Details des Unterbaues **4** der Wickelvorrichtung **1.** Die beiden Tragrollen **5** und **6** sind in Bezug auf die Wickelware **3** mit dem Wickeldurchmesser D₁ in einem Abstand A₁ (Bezugspunkt: TragroNenmittelpunkt) zueinander angeordnet. Beim weiteren Zuführen des Fördergurtes **2** wird eine Wickelware **3** mit einem vergrößerten Wickeldurchmesser D₂ gebildet. Gleichzeitig tritt eine Vergrößerung des Abstandes A₂ der Tragrollen ein. Bei einer weiteren Durchmesservergrößerung der Wickelware erreicht man schließlich einen Abstand A₃. Von wesentlicher Bedeutung ist, dass die Tragrollen unter Abstandsänderung verstellbar sind, um sich jedem Wickeldurchmesser anzupassen, wobei die Wickelware zudem sicher gelagert sein muss. Die Tragrollen sind horizontal und vertikal verstellbar. Die horizontale Verstellung erfolgt dabei im Wesentlichen durch die Durchmesseränderung der Wickelware. Die zusätzliche vertikale Verstellung erfolgt indirekt über eine Höhenregulierung des Unterbaues.

Die Wickelvorrichtung **1** ist mit seitlichen Stützen **7** versehen, die auf die Mitte M₁ bzw. M₂ der Wickelware **3** gestellt wird. Diese Zusatzmaßnahme ist für Fälle vorteilhaft, wo die Wickelvorrichtung horizontal nicht ausreichend ausgerichtet werden kann.

Nach den Fig. 3a und 3b ist die Stütze **7** mit einem Rad **11** versehen, das in der Höhe verstellbar ist (Fig. 3b, Bereich **12**), wobei der Bewegungsablauf wiederum durch Doppelpfeile gekennzeichnet ist. Das Rad wird dabei auf die Mitte der Wickelware gestellt. Auf diese Weise wird ein seitliches Auswandern verhindert.

Fig. 4 zeigt nochmals den Unterbau **4** mit den beiden Tragrollen **5** und **6** für den Fördergurt **2.** Die Tragrolle **5** ist mit einem Antriebsmotor **13** und/oder einer Bremse versehen, um den Wickelprozess zu beschleunigen bzw. zu verzögern. Außerdem wird es auf diese Weise ermöglicht, einen Fördergurt auf- bzw. zurückzuwickeln.

### Bezugszeichenliste

- **1**: Wickelvorrichtung
- **2**: bahnförmige Ware (Fördergurt)
- **3**: Wickelware (Gurtwickel)
- **4**: Unterbau
- **5**: erste Tragrolle
- **6**: zweite Tragrolle
- **7**: Stütze
- **8**: Zuführungs- bzw. Abnahmebereich
- **9**: Tragrollen
- **10**: Umlenktrommel
- **11**: Rad
- **12**: höhenverstellbarer Bereich des Rades
- **13**: Antriebsmotor
- A₁, A₂, A₃: Abstand zwischen zwei Tragrollen
- D₁ D₂: Wickeldurchmesser
- M₁ M₂: Mitte der Wickelware

## Patentansprüche

1. Wickelvorrichtung (1) zum Auf- und Abwickeln einer bahnförmigen Ware (2), wobei die Wickelware (3) auf einem Unterbau (4) gelagert ist, der wenigstens zwei Tragrollen (5, 6) aufweist, die in einem Abstand (A₁, A₂, A₃) zueinander angeordnet sind, wobei die Tragrollen unter Abstandsänderung verstellbar sind, um sich jedem Wickeldurchmesser (D₁, D₂) anzupassen, wobei der Bewegungsablauf der Tragrollen so erfolgt, dass die Wickelware zudem sicher gelagert ist, wobei ferner die Tragrollen (5, 6) horizontal und vertikal verstellbar sind, **dadurch gekennzeichnet, dass** die horizontale Verstellung im Wesentlichen durch die Durchmesseränderung der Wickelware (3) und die vertikale Verstellung indirekt über eine Höhenregulierung des Unterbaus erfolgt.

2. Wickelvorrichtung nach Anspruch 1, **dadurch gekennzeichnet, dass** ausschließlich zwei Tragrollen (5, 6) vorhanden sind, die in einem Abstand (A₁, A₂, A₃) zueinander angeordnet sind.

3. Wickelvorrichtung nach Anspruch, **dadurch gekennzeichnet, dass** eine erste Reihe von wenigstens zwei Tragrollen sowie eine zweite Reihe von ebenfalls wenigstens zwei Tragrollen vorhanden sind, wobei die beiden Tragrollenreihen in einem Abstand (A₁, A₂, A₃) zueinander angeordnet sind.

4. Vorrichtung nach einem der Ansprüche 1 bis 3, **dadurch gekennzeichnet, dass** diese mit seitlichen Stützen (7) versehen ist, die über ein in der Höhe verstellbares Rad (11) verfügen, das auf die Mitte (M₁, M₂) der Wickelware (3) gestellt wird.

5. Vorrichtung nach einem der Ansprüche 1 bis 4, **dadurch gekennzeichnet, dass** wenigstens eine Tragrolle (5) mit einem Antriebsmotor (13) und/oder einer Bremse versehen ist, um den Wickelprozess zu beschleunigen bzw. zu verzögern.

## Claims

1. Winding device (1) for winding up and unwinding a web-shaped product (2) the windable product (3) being mounted on a base (4) having at least two carrying rollers (5, 6) which are arranged at a distance (A₁, A₂, A₃) from one another, the carrying rollers being adjustable, such that a change of distance takes place, in order to adapt to each winding diameter (D₁, D₂), the movement sequence of the carrying rollers taking place such that the windable product is additionally mounted securely, furthermore the carrying rollers (5, 6) being adjustable horizontally and vertically, **characterized in that** horizontal adjustment takes place essentially by means of the change in diameter of the windable product (3), and vertical adjustment takes place indirectly via a regulation of the height of the base.

2. Winding device according to Claim 1, **characterized in that** only two carrying rollers (5, 6) are present, which are arranged at a distance (A₁, A₂, A₃) from one another.

3. Winding device according to Claim 1, **characterized in that** a first row of at least two carrying rollers and a second row of likewise at least two carrying rollers are present, the two rows of carrying rollers being arranged at a distance (A₁, A₂, A₃) from one another.

4. Device according to one of Claims 1 to 3, **characterized in that** it is provided with lateral supports (7) which have a vertically adjustable wheel (11) which is placed onto the middle (M₁, M₂) of the windable product (3).

5. Device according to one of Claims 1 to 4, **characterized in that** at least one carrying roller (5) is provided with a drive motor (13) and/or a brake in order to accelerate or decelerate the winding process.

## Revendications

1. Dispositif de bobinage (1) pour enrouler et dérouler un produit en bande (2), le produit bobiné (3) étant stocké sur un châssis (4) qui présente au moins deux rouleaux porteurs (5, 6), qui sont disposés avec un écartement (A₁, A₂, A₃) l'un par rapport à l'autre, les rouleaux porteurs pouvant être réglés en modifiant l'écartement, afin de s'adapter à chaque diamètre de bobinage (D₁, D₂), le déroulement du mouvement des rouleaux porteurs s'effectuant de telle sorte que le produit bobiné soit en outre stocké de manière sûre, les rouleaux porteurs (5, 6) pouvant en outre être déplacés horizontalement et verticalement, **caractérisé en ce que** le déplacement horizontal s'effectue essentiellement par modification du diamètre du produit bobiné (3) et le réglage vertical s'effectue indirectement par le biais d'une régulation en hauteur du châssis.

2. Dispositif de bobinage selon la revendication 1, **caractérisé en ce qu'**exclusivement deux rouleaux porteurs (5, 6) sont prévus, lesquels sont disposés avec un écartement (A₁, A₂, A₃) l'un par rapport à l'autre.

3. Dispositif de bobinage selon la revendication 1, **caractérisé en ce qu'**une première rangée d'au moins deux rouleaux porteurs ainsi qu'une deuxième rangée également d'au moins deux rouleaux porteurs sont prévues, les deux rangées de rouleaux porteurs étant disposées avec un écartement (A₁, A₂, A₃) l'une par rapport à l'autre.

4. Dispositif selon l'une quelconque des revendications 1 à 3, **caractérisé en ce que** celui-ci est pourvu de supports latéraux (7) qui disposent d'une roue (11) réglable en hauteur qui est placée au milieu (M₁, M₂) du produit bobiné (3).

5. Dispositif selon l'une quelconque des revendications 1 à 4, **caractérisé en ce qu'**au moins un rouleau porteur (5) est pourvu d'un moteur d'entraînement (13) et/ou d'un frein, afin d'accélérer ou de ralentir le processus de bobinage.
